# FASCICULE DE BREVET EUROPEEN

(11) **EP 3 009 207 B1**
(45) Date de publication et mention de la délivrance du brevet: **05.07.2023**
(21) Numéro de dépôt: 15189635.4
(22) Date de dépôt: 13.10.2015
(51) Int. Cl.: B21D 43/26

(54) **CONTRE FORME POUR ARBALÈTE DE CINTRAGE D'UN TUBE**
GEGENFORM FÜR ARMBRUST- ROHRBIEGER
COUNTERFORM FOR CROSSBOW-TYPE TUBE BENDER

(30) Priorité: 13.10.2014 FR 1459790
(43) Date de publication de la demande: 20.04.2016
(73) Titulaire: Virax, 51200 Epernay (FR)
(72) Inventeur: HAMM, Benoît, 51000 Chalons en Champagne (FR)
(74) Mandataire: Littolff, Denis

(56) Documents cités:
- FR-A- 641 531
- FR-A- 1 124 191
- FR-A- 1 592 154
- US-A- 3 112 787

## Description

La présente invention a pour objet une contre forme pour arbalète de cintrage d'un tube, se présentant sensiblement sous la forme d'un pavé dont une première et une seconde faces opposées sont destinées à être placées soit l'une soit l'autre au contact dudit tube, ladite première face comportant une première gorge transversale de forme sensiblement semi cylindrique apte à épouser une portion dudit tube.

Les arbalètes de cintrage d'un tube sont classiquement composés d'une forme de cintrage en demi-lune, et d'une barre transversale supportant une paire de contre formes, généralement identiques appelées à coopérer avec la forme de cintrage en demi-lune.

Habituellement, la paire de contre formes de cintrage est montée pivotante sur la barre transversale, de manière à suivre progressivement le déplacement de chacune des parties linéaires du tube situées de part et d'autre de la zone en cours de cintrage. Il existe actuellement sur le marché différents modèles de contre formes pour arbalètes de cintrage, adaptés à différentes applications et configurations.

On connaît notamment du document FR 2 626 505 un appareil pour cintrer un tube de type arbalète comportant deux paires de contre formes respectivement mises en oeuvre en fonction du rayon de cintrage désiré du tube. Ces contre formes présentent une forme de pavé dont deux faces opposées comportent chacune une gorge semi-circulaire destinée à loger une portion du tube.

Le document WO 2012/129345 décrit également un appareil pour cintrer un tube de type arbalète comportant deux contre formes en forme de pavé et présentant deux faces opposées équipées de gorges dont le profil est adapté pour loger respectivement deux diamètres différents de tube. C'est aussi ce que décrit le document FR 1 592 154 sur lequel se base le préambule de la revendication 1.

Du fait de leur structure, les contre formes de ce type présentent des arêtes extérieures vives qui peuvent parfois être à l'origine de zones de fragilisation ou de détériorations intempestives du tube.

En effet, sur le terrain, l'utilisateur d'une arbalète de cintrage peut être amené à effectuer deux cintrages successifs, dans un sens opposé, sur un même tube, notamment lorsque ce tube doit enjamber une ou plusieurs conduites disposées horizontalement, c'est-à-dire pour réaliser une configuration communément qualifiée de « chapeau de gendarme » ou de « baïonnette ».

Lors d'une telle opération, pour effectuer le second cintrage du tube, une des deux contre formes de cintrage est placée au contact de la portion incurvée du tube issue du premier cintrage. Il a été observé que les arêtes vives de la contre forme, sur lesquelles le tube est en appui, génèrent deux légers renfoncements à la surface de ce dernier. Ces renfoncements sont non seulement inesthétiques, mais peuvent à terme causer des lésions importantes au niveau du tube.

La présente invention vise à pallier cet inconvénient en proposant une contre forme de cintrage offrant une meilleure surface de contact avec une portion déjà cintrée d'un tube, ladite contre forme de cintrage présentant au moins une face dépourvue d'arêtes vives, de sorte à éviter la formation de zones de fragilisation au niveau du tube, une telle contre forme étant en outre conçue de manière telle qu'elle permet le cintrage de tubes de différents diamètres.

A cet effet, elle a pour objet une contre forme du genre indiqué en préambule, caractérisée en ce ladite seconde face comporte une seconde gorge transversale présentant une région saillante adaptée pour ménager un contact en au moins trois points avec une portion incurvée d'allure concave dudit tube.

En fait, ladite seconde gorge présente une première et une seconde portions, de forme sensiblement semi tronconique, réunies entre elles par leur plus petit côté respectif au niveau d'une zone de jonction et situées l'une par rapport à l'autre de manière telle que deux droites passant respectivement par la zone de jonction et le grand côté de chacune des première et seconde portions forment entre elles un angle, lesdits grands côtés s'étendant respectivement le long de deux bords opposés de ladite seconde face.

Préférentiellement, ledit angle est compris entre 5° et 50°.

Selon une caractéristique de l'invention, lesdites première et seconde portions sont symétriques par rapport à un plan perpendiculaire à ladite seconde face.

L'invention prévoit également que les arêtes formées entre les bords latéraux desdites première et seconde portions et la seconde face de la contre forme sont arrondies.

De même, chacune des arêtes formées au niveau du grand côté des première et seconde portions est arrondie.

Dans une autre variante ne faisant pas partie de l'invention, la gorge présente un fond d'allure semi cylindrique et une face supérieure d'allure convexe.

Dans ce cas, ladite face supérieure peut être incurvée selon un arc de cercle d'un rayon compris entre 25mm et 55mm.

Par ailleurs, une caractéristique additionnelle de la contre forme selon l'invention est encore définie par le fait que la première gorge est agencée pour épouser différents diamètres de tubes.

La présente demande vise également à protéger une arbalète de cintrage d'un tube, caractérisée en ce qu'elle comporte au moins une contre forme telle que précédemment décrite.

La présente invention sera mieux comprise à la lecture de la description d'exemples de réalisation faite en référence aux figures annexées, fournies à titre d'exemples non limitatifs, et dans lesquelles :
- La figure 1 illustre une vue en perspective d'une variante de réalisation d'une contre forme pour arbalète de cintrage d'un tube selon l'invention,
- La figure 2 représente une vue de profil de la contre forme de la figure 1,
- La figure 3 illustre une vue en perspective d'une autre variante de réalisation d'une contre forme pour arbalète de cintrage d'un tube mais qui ne fait pas partie de l'invention,
- La figure 4 représente une vue de profil de la contre forme de la figure 3, et
- La figure 5 illustre une vue d'une arbalète de cintrage d'un tube équipée d'une paire de contre formes de la figure 1.

En référence aux figures, les contre formes 1, 10 pour arbalète 2 de cintrage d'un tube 3, se présentent chacune sensiblement sous la forme d'un pavé 4, 40 comprenant une face supérieure 5, 50 et une face inférieure 6, 60 reliées entre elles par un orifice traversant 7, 70. Celui-ci est destiné au passage d'un axe de rotation 8 au moyen duquel une contre forme 1, 10 est susceptible d'être montée pivotante sur une barre transversale 9 de l'arbalète 2 de cintrage pour coopérer avec la forme de cintrage 11 en demi-lune de cette dernière (cf. fig. 5).

Chacune des contre formes 1, 10 comporte également une première et une seconde faces opposées 12, 13, 120, 130 destinées à être placées soit l'une soit l'autre au contact d'une portion du tube 3.

De manière classique, la première face 12, 120 des contre formes 1, 10 comporte une première gorge transversale 14, 140 de forme sensiblement semi cylindrique apte à épouser une portion, par exemple linéaire, du tube 3. De préférence, la première gorge transversale 14, 140 de la première face 12, 120 des contre formes 1, 10 respectives est profilée de manière telle qu'elle peut loger convenablement différents diamètres de tubes 3, par exemple de 10 à 22 mm.

Ainsi, pour cintrer, les uns après les autres, des tubes 3 de diamètres différents, il n'est pas systématiquement nécessaire de procéder à un remplacement d'une contre forme 1, 10 par une autre contre forme 1, 10 se différenciant de la précédente par son rayon de courbure.

La seconde face 13, 130 comporte une seconde gorge transversale 15, 150 présentant une région saillante spécifiquement adaptée pour ménager un contact en au moins trois points, voire un contact continu, avec une portion 31 déjà cintrée, d'allure concave, d'un tube 3.

Plus particulièrement, dans la variante de réalisation conforme à l'invention et illustrée aux figures 1 et 2, la seconde gorge 15 de la contre forme 1 présente une première et une seconde portions 16, 17, de forme sensiblement semi tronconique, réunies entre elles au niveau de leurs plus petits côtés respectifs, de sorte à former une zone de jonction 18. Les deux portions présentent ainsi ensemble une forme en sablier.

Dans la variante de réalisation illustrée, les première et seconde portions 16, 17 sont en outre symétriques par rapport à un plan perpendiculaire à la seconde face 13 et sont situées l'une par rapport à l'autre de manière telle que deux droites D1, D2 passant respectivement par la zone de jonction 18 et le grand côté 19, 20 de chacune des première et seconde portions 16, 17 forment entre elles un angle a, préférentiellement compris entre 5° et 50°.

Par ailleurs, les grands côtés 19, 20 de chacune des première et seconde portions 16, 17 s'étendent respectivement le long de chacun des bords latéraux 21, 22 de la seconde face 13.

En outre, les arêtes 23, 24, 25, 26 formées entre les bords latéraux desdites première et seconde portions 16, 17 et la seconde face 13 de la contre forme 1 sont avantageusement arrondies.

De même, chacune des arêtes 27, 28 formées au niveau du grand côté 19, 20 des première et seconde portions 16, 17 est arrondie.

Une telle configuration est avantageuse car la forme en sablier de la gorge transversale 15 de la seconde face 13 de la contre forme 1 permet non seulement d'accepter des tubes de différents diamètres, par exemple de 10 à 22mm, à l'instar de la première gorge 14 de la première face 12, mais également d'éviter le marquage du tube 3, étant donné l'absence totale d'arêtes vives au contact de la portion cintrée considérée du tube 3. En outre, du fait que le contact entre la gorge 15 et la portion cintrée du tube 3 est porté de deux à au moins trois contacts, l'effort de contact est abaissé, avec pour conséquence un marquage limité, voire l'absence de marquage du tube 3.

La variante ne faisant pas partie de l'invention et illustrée aux figures 3 et 4 présente les mêmes avantages. En effet, la contre forme 10 pour arbalète 2 de cintrage comporte sur sa seconde face 130 destinée à venir au contact d'une portion déjà cintrée d'un tube 3, une gorge 150 qui présente un fond 29 d'allure semi cylindrique et une face supérieure 30 d'allure convexe, de préférence incurvée selon un arc de cercle d'un rayon compris entre 25mm et 55mm, ce qui permet de supprimer tout angle saillant sur la seconde face 130. Néanmoins, cette configuration ne présente pas le même caractère d'adaptabilité que celle de la variante des figures 1 et 2 et nécessite, pour chaque diamètre de tube à travailler, une contre forme 10 dont la gorge 150 est spécifiquement adaptée.

Bien entendu, de nombreuses modifications peuvent être apportées aux exemples décrits ci-dessus sans sortir du cadre de la présente invention.

## Revendications

1. Contre forme (1) pour arbalète (2) de cintrage d'un tube (3), se présentant sensiblement sous la forme d'un pavé (4, 40) dont une première et une seconde faces (12,13) opposées sont destinées à être placées soit l'une soit l'autre au contact dudit tube (3), ladite première face (12) comportant une première gorge transversale (14) de forme sensiblement semi cylindrique apte à épouser une portion dudit tube (3), **caractérisée en ce que** ladite seconde face (13) comporte une seconde gorge transversale (15) présentant une région saillante adaptée pour ménager un contact en au moins trois points avec une portion incurvée (31) d'allure concave dudit tube (3), ladite seconde gorge (15) présentant une première et une seconde portions (16, 17), de forme sensiblement semi tronconique, réunies entre elles par leur plus petit côté respectif au niveau d'une zone de jonction (18) et situées l'une par rapport à l'autre de manière telle que deux droites (D1, D2) passant respectivement par la zone de jonction (18) et le grand côté (19, 20) de chacune des première et seconde portions (16, 17) forment entre elles un angle α, lesdits grands côtés (19, 20) s'étendant respectivement le long de chacun des bords latéraux de ladite seconde face (13).

2. Contre forme (1) pour arbalète (2) de cintrage selon la revendication 1, **caractérisée en ce que** ledit angle α est compris entre 5° et 50°.

3. Contre forme (1) pour arbalète (2) de cintrage selon l'une quelconque des revendications 1 ou 2, **caractérisée en ce que** lesdites première et seconde portions (16, 17) sont symétriques par rapport à un plan perpendiculaire à ladite seconde face (13).

4. Contre forme (1) pour arbalète (2) de cintrage selon l'une quelconque des revendications 1 à 3, **caractérisée en ce que** les arêtes formées entre les bords latéraux (23, 24, 25, 26) desdites première et seconde portions (16, 17) et la seconde face (13) de la contre forme (1) sont arrondies.

5. Contre forme (1) pour arbalète de cintrage selon l'une quelconque des revendications 1 à 4, **caractérisée en ce que** chacune des arêtes formées au niveau du grand côté (19, 20) des première et seconde portions (16, 17) est arrondie.

6. Contre forme (1, 10) pour arbalète de cintrage selon l'une quelconque des revendications 1 à 5, **caractérisée en ce que** la première gorge (14, 140) est agencée pour épouser différents diamètres de tube (3).

7. Arbalète (2) de cintrage d'un tube (3), **caractérisée en ce qu'**elle comporte au moins une contre forme (1, 10) selon l'une quelconque des revendications 1 à 6.

## Patentansprüche

1. Gegenform (1) für eine Armbrustvorrichtung (2) zum Biegen eines Rohrs (3), die im Wesentlichen in Form eines Pflastersteins (4, 40) erscheint, von der eine erste und eine zweite gegenüberliegende Fläche (12, 13) dafür bestimmt sind, dass entweder die eine oder die andere in Kontakt mit dem Rohr (3) platziert wird, wobei die erste Fläche (12) eine erste quere Aushöhlung (14) einer im Wesentlichen halbkreisförmigen Form aufweist, die geeignet ist, sich einem Abschnitt des Rohrs (3) anzupassen, **dadurch gekennzeichnet, dass** die zweite Fläche (13) eine zweite quere Aushöhlung (15) aufweist, die einen vorspringenden Bereich vorweist, der angeordnet ist, um einen Kontakt an mindestens drei Punkten mit einem gekrümmten Abschnitt (31) mit gekrümmtem Verlauf des Rohrs (3) herbeizuführen, wobei die zweite Aushöhlung (15) einen ersten und einen zweiten Abschnitt (16, 17) aufweist, die im Wesentlichen halbkegelförmig sind, die durch ihre jeweilige kleinere Seite an einer Verbindungszone (18) miteinander vereint und zueinander derart liegen, dass zwei Geraden (D1, D2), die jeweils durch die Verbindungszone (18) verlaufen, und die Längsseite (19, 20) von jedem des ersten und des zweiten Abschnitts (16, 17) untereinander einen Winkel α ausbilden, wobei die Längsseiten (19, 20) sich jeweils entlang der Seitenränder der zweiten Fläche (13) erstrecken.

2. Gegenform (1) für die Armbrustvorrichtung (2) zum Biegen nach Anspruch 1, **dadurch gekennzeichnet, dass** der Winkel α zwischen 5° und 50° liegt.

3. Gegenform (1) für die Armbrustvorrichtung (2) zum Biegen nach einem der Ansprüche 1 oder 2, **dadurch gekennzeichnet, dass** der erste und der zweite Abschnitt (16, 17) zu einer senkrechten Ebene an der zweiten Fläche (13) symmetrisch sind.

4. Gegenform (1) für die Armbrustvorrichtung (2) zum Biegen nach einem der Ansprüche 1 bis 3, **dadurch gekennzeichnet, dass** die geformten Kanten zwischen den Seitenrändern (23, 24, 25, 26) des ersten und des zweiten Abschnitts (16, 17) und der zweiten Fläche (13) der Gegenform (1) abgerundet sind.

5. Gegenform (1) für die Armbrustvorrichtung zum Biegen nach einem der Ansprüche 1 bis 4, **dadurch gekennzeichnet, dass** jede der geformten Kanten an der Längsseite (19, 20) des ersten und des zweiten Abschnitts (16, 17) abgerundet ist.

6. Gegenform (1, 10) für die Armbrustvorrichtung nach einem der Ansprüche 1 bis 5, **dadurch gekennzeichnet, dass** die erste Aushöhlung (14, 140) zum Sichanpassen an verschiedene Durchmesser des Rohrs (3) eingerichtet ist.

7. Armbrustvorrichtung (2) zum Biegen eines Rohrs (3), **dadurch gekennzeichnet, dass** sie mindestens eine Gegenform (1, 10) nach einem der Ansprüche 1 bis 6 vorweist.

## Claims

1. A counter-former (1) for a crossbow bender (2) for bending a pipe (3), said counter-former being substantially in the shape of a block (4, 40) having opposite first and second faces (12, 13) which are intended to be placed on either side in contact with said pipe (3), said first face (12) comprising a first transverse groove (14) of substantially semi-cylindrical shape capable of matching a portion of said pipe (3), **characterized in that** said second face (13) comprises a second transverse groove (15) having a projecting region suitable for providing at least three points of contact with a curved portion (31) of said pipe (3) of concave shape, said second groove (15) having a first and a second portion (16, 17) of substantially semi-frustoconical shape, which meet at the respective shortest sides thereof at a joining zone (18) and are located relative to each another in such a way that two straight lines (D1, D2) passing respectively through the joining zone (18) and the long side (19, 20) of each of the first and second portions (16, 17) form an angle α therebetween, said long sides (19, 20) extending respectively along each of the lateral edges of said second face (13).

2. The counter-former (1) for a crossbow bender (2) according to claim 1, **characterized in that** said angle α is between 5° and 50°.

3. The counter-former (1) for a crossbow bender (2) according to either of claims 1 or 2, **characterized in that** said first and second portions (16, 17) are symmetrical relative to a plane perpendicular to said second face (13).

4. The counter-former (1) for a crossbow bender (2) according to any of claims 1 to 3, **characterized in that** the ridges formed between the lateral edges (23, 24, 25, 26) of said first and second portions (16, 17) and the second face (13) of the counter-former (1) are rounded.

5. The counter-former (1) for a crossbow bender according to any of claims 1 to 4, **characterized in that** each of the ridges formed at the long side (19, 20) of the first and second portions (16, 17) is rounded.

6. The counter-former (1, 10) for a crossbow bender according to any of claims 1 to 5, **characterized in that** the first groove (14, 140) is arranged to match with different pipe (3) diameters.

7. A crossbow bender (2) for bending a pipe (3), **characterized in that** it comprises at least one counter-former (1, 10) according to any of claims 1 to 6.
